# EUROPÄISCHE PATENTANMELDUNG

(11) **EP 4 764 325 A1**
(43) Veröffentlichungstag der Anmeldung: **24.06.2026**
(21) Anmeldenummer: 25223516.3
(22) Anmeldetag: 15.12.2025
(51) Int. Cl.: F24D 3/10, F17C 13/02

(54) **MOBILE REGELEINHEIT FÜR MEMBRANAUSGLEICHSGEFÄSSE**

(30) Priorität: 19.12.2024 DE 202024107450 U
(71) Anmelder: Sotin Chemische und technische Produkte GmbH & Co. KG, 55543 Bad Kreuznach (DE)
(72) Erfinder: Schroeder, Thomas, 55118 Mainz (DE)
(74) Vertreter: Mackert, Andreas

(57) **Zusammenfassung**

Die Erfindung betrifft eine mobile Regeleinheit (1) für Membranausdehnungsgefäße (MAG) zur Aufnahme einer Druckgasflasche (5) umfassend einen Druckminderer (10) zur Reduzierung des Arbeitsdrucks auf ca. 1 - 8 bar mit an der Unterseite angesetztem Anschlussstutzen (2) zur Aufnahme eines Auslassventils (7) der Druckgasflasche (5) und eine unterseitig montierte, die Druckgasflasche (5) führende schlagfeste Führungshülse (6) sowie ein integriertes stufenlos betätigbares Handrad für das flaschenseitige selbstschließende Auslassventil (7), ein selbstschließendes Ausgangssicherheitsventil (4), zumindest einen erster Hochdruckmanometer (9) zur Anzeige des Gasvordrucks sowie einen zweiten Manometer (13) zur Anzeige des Hinterdrucks im Membranausdeh-nungsgefäß, sowie ein integriertes Druckablassventil (3) zur Druckentlastung auf einen definierten Hinterdruck verbunden mit einer Druckablassöffnung (14).

## Beschreibung

Die Erfindung betrifft eine Mobile Regeleinheit für Membranausgleichsgefäße gemäß dem Oberbegriff von Anspruch 1.

Membranausdehnungsgefäße weisen in der Regel flexible Gummimembrane auf, die eine Flüssigkeit von einem Gaspolster trennen, weshalb kein Gasübergang in die Flüssigkeit stattfindet. Moderne Heizungs- und Sonnenkollektoranlagen sind annähernd ausschließlich nach dieser Bauart konstruiert, da so der Aufwand einer Anlagenwartung minimiert wird.

Das Funktionsprinzip sieht bei einer Erwärmung einer annähernd inkompressiblen Flüssigkeit auf der einen Membranseite des Membranausdehnungsgefäßes auf der anderen Membranseite eine Verdichtung des Gaspolsters vor. Aufgrund der flexiblen Membran erfolgt ein Druckausgleich zwischen Flüssigkeit und Gaspolster, da der Anlagendruck bei der niedrigsten Temperatur über dem Vorspanndruck der Membran liegt und somit bei Temperaturänderung die relative Volumenänderung der Flüssigkeit proportional zur relativen Druckänderung im System ist.

Im Membranausdehnungsgefäß mit einer korrekten Gasbefüllung halten sich so bei wasserseitig druckbelastetem, kaltem Anlagenzustand Stickstoff und das Wasser die Waage, und bei wasserseitig druckbelastetem, warmem Anlagenzustand ist der Stickstoff durch die Volumenausdehnung des Heizungswassers komprimiert. Hierfür ist die korrekte Gasbefüllung aber zwingend erforderlich, da ein zu geringes Gaspolster bewirkt, dass das MAG seine Aufgabe nicht wie beabsichtigt erfüllen kann.

Vor diesem Hintergrund besteht die Notwendigkeit, die gasseitige Befüllung des Membranausdehnungsgefäßes in bestimmten Zeitintervallen zu überprüfen und den erforderlichen Gasdruck wieder herzustellen, wofür sogenannte Gefäßfüller eingesetzt werden.

Üblicherweise werden aktuell Aerosoldosen als Gefäßfüller verwendet. Die Anwendung dieser Dosen erfolgt, indem ein Adapter für die Gefäßfüller auf das Ventil der Dose aufgeschraubt und dann das Einfüllventil an das Ausdehnungsgefäß angeschlossen wird. Der Adapter weist hierbei ein Manometer auf, mit dem nur der Druck im Ausgleichgefäß abgelesen werden kann. Bei größeren Mengen muss zwischenzeitlich der Füllvorgang unterbrochen werden, um den im Membranausdehnungsgefäß anstehenden Druck zu kontrollieren. Wenn der Solldruck im Membranausdehnungsgefäß erreicht ist, ist der Füllvorgang beendet und das Ventil am Adapter ist zu schließen. Einfüllventil wird wieder vom Membranausdehnungsgefäß entfernt und der Adapter von der Aerosoldose abgeschraubt.

Der Einsatz dieser Dosen-Produkte ist geeignet für Ausdehnungsgefässe in Heizungskreisläufen bis zu einem Vordruck von ca. 2 bar, in der Regel jedoch nicht für Ausdehnungsgefässe in beispielsweise Trinkwasser- und Solarkreisläufen, in denen meist mit einem höherem Vordruck als 2 bar gearbeitet wird. Der Dosendruck bei Raumtemperatur beträgt ca. 3 - 4 bar, wobei dieser Druck über ein Treibgas aufrechterhalten wird. Eine übliche Gebindegrösse ist hierfür 400 ml, womit durchschnittlich bis zu zwei Füllungen möglich sind.

Diese Praxis birgt allerdings mehrere Nachteile. So entsteht durch diese Gefäßfüllerdosen ein großes Müllvolumen, wobei die Reste, die in diesen Gefäßfüllerdosen verbleiben problematisch sind. Da sich die Gefäßfüllerdosen je nach Anwendung nur unzureichend entleeren verbleibt bis zu einem Viertel des Inhalts in den Dosen, was auch zu Beschwerden bei den Kunden führt.

Zudem ergibt sich auch ein Müllproblem daraus, dass nur restentleerte Dosen formal als normaler Restmüll zu entsorgen sind. Gefäßfüllerdosen, die noch Gasreste und andere problematische Inhaltsstoffe enthalten sind Problemmüll, werden aber in der Praxis von den Handwerksbetrieben häufig als Restmüll mit entsorgt. Dies ist eigentlich so nicht zulässig.

Auf Grund des niedrigen Drucks in diesen Gefäßfüllerdosen ist zudem der Befüllvorgang je nach Erfordernis ein relativ langwieriger Prozess, der bis zu mehrere Minuten dauern kann, bis die entsprechende Gasmenge im Ausdehnungsgefäß wieder eingefüllt ist. Auch besteht eine Treibhausgas-Problematik, die durch neue klimafreundlichere Gefäßfüllerdosen zwar reduziert wird, allerdings sind diese immer noch nicht klimaneutral. Zudem sind diese klimafreundlicheren Gefäßfüllerdosen teurer und weniger leistungsfähig in Bezug auf das Auffüllen des Gases als dies vorherige Gaßfüllerdosen waren. Es sind zudem brennbare und nicht-brennbare Gasvarianten am Markt, wobei es sich in beiden Fällen nicht um klimaneutrale Gase handelt. In beiden Fällen dauert es lange das Gas aufzufüllen und es sind nur lediglich bis zu zwei Füllungen pro Gefäßfüllerdose möglich.

Eine optimale Lösung der Gasbefüllung von Membranausdehnungsgefäßen wäre die Verwendung von Stickstoff, wie dies auch von den Herstellern der Membranausdehnungsgefäße empfohlen wird. Stickstoff wäre zudem als klimaneutrales Gas eine besonders umweltfreundliche Alternative zu den in Gefäßfüllerdosen verwendeten Gasen.

Allerdings gestaltet sich dies in der Praxis schwierig, da der Stickstoff in verdichteter Form in der Gasflasche vorliegt und daher Flaschendruckminderer mit Manometer anzuschließen sind, um das Gas zu entnehmen, wobei ein Betriebsdruck von etwa 300 bar auf einen Arbeitsdruck von etwa 6 bar stufenlos regelbar ist. Dies bedeutet allerdings für die Praxis, dass zur Befüllung eines Membranausdehnungsgefäßes sowohl die Gasflasche mit einem Gewicht von beispielsweise ca. 16 kg als auch der Druckminderer und ggfs. weitere Meßglieder zur Bestimmung des Drucks im Membranausdehnungsgefäß beispielsweise in einen Heizungskeller zu befördern sind, was aufgrund des Gewichtes schwierig und zeitraubend ist. Auch der Vorgang des Anschlusses dieser Komponenten an das Membranausdehnungsgefäß ist zeitaufwendig.

Aufgrund dieser Problematik findet der Anschluss von Stickstoffgasflaschen zum Nachfüllen der Membranausdehnungsgefäße in der Praxis nicht statt, da die Handwerker die deutlich handlicheren und schnell einsetzbaren Gefäßfüllerdosen dem beschriebenen aufwendigen Vorgehen vorziehen, auch wenn dies kostenintensiver ist und die zuvor beschriebenen Nachteile mit sich bringt. Gerade der zeitliche Aspekt spielt hier eine zentrale Rolle.

Eine Verbesserung hierzu wird beschrieben in der Veröffentlichung DE 10 2018 107 098.5 betreffend einen Gefäßfüller für Membranausdehnungsgefäße, der bereits eine klare Alternative zu Gefäßfüllerdosen darstellt und insbesondere Aspekte des Umweltschutzes abdeckt. Es handelt sich um eine in einem Koffer mit Messanzeigen angeordnete Druckgasflasche, die an Membranausdehnungsgefäße anschließbar ist. Funktional ist diese Lösung, allerdings ist es in der Bauform und im Gewicht eine etwas unhandliche Lösung, wodurch Verbesserungsbedarf besteht.

Vor diesem Hintergrund ist es die Aufgabe der vorliegenden Erfindung, einen Gefäßfüller für Membranausdehnungsgefäße zu schaffen, der eine Alternative zu den geläufigen Gefäßfüllerdosen und konstruktiv aufwendigen Gefäßfüllern für Membranausdehnungsgefäße darstellt. Es soll eine leichtere und sicher transportierbare, gleichzeitig aber kompaktere Bauform sein, die eine Verwendung von Stickstoff ermöglicht.

Erreicht wird dies nach der Erfindung durch eine mobile Regeleinheit für Membranausgleichsgefäße gemäß den Merkmalen des Anspruches 1.

Die Unteransprüche haben vorteilhafte Gestaltungen der erfindungsgemäßen Regeleinheit für Membranausgleichsgefäße zum Gegenstand.

Es handelt sich hierbei um eine besonders auf die alltägliche Anwendung ausgerichtete Vorrichtung, da sie eine Handlichkeit und ein niedriges Gesamtgewicht mit einer hohen Anwenderfreundlichkeit und Robustheit verbindet.

Die mobile Regeleinheit ist daher für eine Aufnahme einer Druckgasflasche mit einem Inhalt von 0,5 1 bis 1,0 1 und einem Fülldruck von ca. 150 - 200 bar ausgelegt, was den alltäglichen Anforderungen bei der Kontrolle von Membranausdehnungsgefäße (MAG) genügt, um eine Reihe von Membranausdehnungsgefäßen (MAG) nacheinander mit einer Druckgasflasche warten und nachfüllen zu können.

Die Kompaktheit und somit auch das niedrige Gewicht und die Anwenderfreundlichkeit werden hierbei dadurch erreicht, dass als tragendes bauliches Element ein Druckminderer verwendet wird, der zur Reduzierung des Fülldruck der angeschlossenen Druckgasflasche von ca. 150 - 200 bar auf einen Arbeitsdruck von ca. 1 - 8 bar dient, was zur Einstellung beispielsweise eines einzustellenden Hinterdrucks von 2,6 bar in einem Membranausdehnungsgefäß (MAG) zweckdienlich ist.

Diese zentrale bauliche Komponente des Druckminderers dient nun als Träger aller weiteren baulichen Komponenten der mobile Regeleinheit. Als wesentliches erfinderisches Element ist hierbei eine schlagfesten Führungshülse an der Unterseite des Druckminderers angesetzt und befestigt. Ebenfalls an der Unterseite des Druckminderers ist ein Anschlussstutzen zur Aufnahme eines kopfseitigen Auslassventil der Druckgasflasche angeordnet.

Die schlagfeste Führungshülse nimmt nun einen oberen Druckgasflaschenabschnitt auf, der in etwa ein Drittel bis zur Hälfte der Höhe der Druckgasflasche ausmacht. Auf diese Weise ist die Druckgasflasche zum einen in dieser Führungshülse geführt, zum anderen aber auch vor Beschädigungen geschützt.

Da die Führungshülse somit des Anschlussstutzen am Druckminderer und das mit diesem verbundene kopfseitige Auslassventil der Druckgasflasche vollständig umschliesst ist sie ein wesentliches Bauteil was den Schutz der Druckgasflasche und somit auch die Arbeitssicherheit anbetrifft.

Vor diesem Hintergrund ergeben sich zudem die Vorteile, dass durch die Führungshülse die Zufuhr des Auslassventils der Druckgasflasche an den Anschlussstutzen des Druckminderes exakt ausgerichtet ist, was die Handhabung erleichtert aber zudem Fehlanwendungen wie ein Verkanten sicher ausschließt. Daher kann auch die Ausbildung des Anschlussstutzens verkürzt erfolgen, da dieser durch die Führungshülse entlastet wird. Die Führungshülse ist hierfür zylindrisch ausgebildet und an den Durchmesser der Druckgasflasche angepasst zur Führung und Sicherung der Druckgasflasche an der mobilen Regeleinheit sowie zur Führung des kopfseitigen Auslassventils der Druckgasflasche in den Anschlussstutzen.

Zur Betätigung eines im Anschlussstutzen integrierten Betätigers für das druckgasflaschenseitige selbstschließende Auslassventil ist oberseitig auf dem Druckminderer ein Einstellgriff als stufenlos betätigbarer Drehregler bzw. Handrad für die Einstellung des Hinterdrucks im Membranausdehnungsgefäß aufgesetzt. Dieser Einstellgriff führt stufenlos über den Druckminderer Gas aus der Druckgasflasche über einen Druckschlauch dem Membranausdehnungsgefäße (MAG) zu unter, wobei eine Kontrolle des erreichten Hinterdrucks im Membranausdehnungsgefäße (MAG) über einen Manometer erfolgt.

Es sind daher am Druckminderer zwei Manometer seitlich abgewinkelt angeordnet. Zum einen ein erster Hochdruckmanometer zur Anzeige des Gasvordrucks in der Druckgasflasche als Flaschendruckanzeige, zum anderen ein zweiter Manometer zur Anzeige des bei Anschluss des Druckschlauchs angezeigten Hinterdrucks im Membranausdehnungsgefäß wie zuvor beschrieben. Auch diese baulichen Komponenten sind somit direkt am Druckminderer als zentrales baulich tragendes Element angeordnet und über entsprechende Kanalführungen mit der Druckgasflasche einerseits und der Arbeitsdruckseite zum Membranausdehnungsgefäß andererseits verbunden.

Eine erfindungsgemäße konstruktive Erweiterung ist zum einen ein selbstschließendes, das Ausströmen von Gas aus der Druckgasflasche bei anliegendem Hinterdruck erlaubendes Ausgangssicherheitsventil am Druckminderer. Hier wird der Druckschlauchs zum Membranausdehnungsgefäß auf der Arbeitsdruck-Seite angeschlossen und eine Gasentnahme ist erst möglich, wenn hier der Hinterdruck anliegt. So wird sichergestellt, dass aus diesem Ausgangssicherheitsventil nicht unbeabsichtigt gas ausströmen kann ohne einen entsprechenden Gegendruck.

Eine ebenfalls für die praktische Anwendung neue Erweiterung ist ein im Druckminderer integriertes Druckablassventil, dass zur Druckentlastung des Membranausdehnungsgefäßes über den Druckschlauch auf einen definierten Hinterdruck geeignet ist und mit eine Druckablassöffnung im Druckminderer verbunden ist. Es handelt sich zweckmäßigerweise um einen am Druckminderer angeordneten Drehregler, mit dem ein evtl. zu hoch eingestellter Hinterdruck von beispielsweise 3,0 bar wieder auf den Sollwert von beispielsweise 2,6 bar abgesenkt werden kann.

Dies erlaubt es in der praktischen Anwendung beim Auffüllen des Membranausdehnungsgefäßes den Einstellgriff als Drehregler gleich weiter zu öffnen, um so beschleunigt dem Membranausdehnungsgefäß Gas zuzuführen und den Hinterdruck ansteigen zu lassen. Sollte dies zu einem etwas zu hohen Hinterdruck führen, kann dieser über das Druckablassventil genau angepasst werden. Gerade bei größeren Membranausdehnungsgefäßen kann dies den Arbeitsvorgang deutlich beschleunigen.

Eine weitere Verbesserung ist ein ebenfalls integriertes Abblasventil im Druckminderer, das durch einen im Druckminderer verlaufenden Kanal mit dem Hinterdruck als Arbeitsdruck über den Druckschlauch beaufschlagt ist und zur Druckentlastung bei Überschreiten eines arbeitsdruckseitig definierten Grenzdrucks ausgebildet ist. Das Abblaseventil öffnet bei einem Überdruck auf der Arbeitsdruckseite größer etwa 8 bis 10 bar den Überdruck ableitend, um diesen unterhalb eines definierten Schwellenwertes zu halten.

Je nach Höhe des Überdrucks öffnet dieses Abblasventil daher mehr oder weniger und führt so mehr Gas ab je höher sich der Überdruck beispielsweise durch eine Fehlfunktion am Einstellgriff bzw. dem Ausgangssicherheitsventil der Druckgasflasche aufbaut. Auf diese Weise ist sichergestellt, das ein Überdruck arbeitsdruckseitig nicht über einen bestimmten Grenzwert von beispielsweise 10 bar hinausgehen kann, wodurch Beschädigungen am Membranausdehnungsgefäß, dem Druckschlauch oder auch der mobilen Regeleinheit selbst sicher ausgeschlossen werden können.

Eine vorteilhafte Ausbildung der Erfindung sieht hierbei vor, dass eine Abblasaustrittsöffnung des Abblasventils sowie die Druckablassöffnung des Druckablassventils im Druckminderer unterseitig angeordnet in die Führungshülse ausgerichtet sind. Dies hat insbesondere den Vorteil, dass das unter Druck austretende Gas kontrolliert geführt wird und nicht direkt am Druckminderer seitlich austritt. So ist die Anwendung hier mit Blick auf die Arbeitssicherheit verbessert.

Aus der Führungshülse, in die dieses abzuführende Gas geleitet wird, kann es in einer vorteilhaften Bauform durch zumindest einen, insbesondere aber mehrere Gasaustrittsöffnungen entweichen, die zum Austritt des Druckgases aus dem Abblasventil und/oder dem Druckablassventil aus der Führungshülse geeignet angeordnet und ausgebildet sind. So sind beispielsweise mehrere Gasaustrittsöffnungen nebeneinander im oberen Bereich der Führungshülse im Übergang zum Druckminderer angeordnet, wodurch das abzuführende Gas erst in den Führungshülsen-Raum zwischen Druckgasflaschenoberseite und Druckminderer austritt, um dann durch die in diesem Bereich angeordneten Gasaustrittsöffnungen entweichen zu können.
Im Folgenden wird die erfindungsgemäße mobile Regeleinheit für Membranausdehnungsgefäße anhand einer Figur näher erläutert.

Die Figur zeigt die vollständige mobile Regeleinheit mit der zentralen Komponente eines Druckminderers 10 in einer perspektivischen Ansicht, wobei in Strichlinien das obere Ende einer Druckgasflasche 5 in eine Führungshülse 6 eingeführt dargestellt ist. Es ist erkennbar, dass ein an der Druckgasflasche 5 angeordnetes oberseitiges Auslassventil 7 auf einen Anschlussstutzen 2 an der Unterseite des Druckminderers 10 ausgerichtet in diese Führungshülse 6 eingeführt ist, wodurch die Verbindung von Druckgasflasche 5 mit der mobilen Regeleinheit 1 problemlos und mit wenigen Handgriffen erfolgen kann.

Es wird zudem deutlich, dass die Führungshülse 6 so dimensioniert ist, dass Sie einen oberen Druckgasflaschenabschnitt 8 vollständig umschließend aufnimmt. Somit erfüllt die Führungshülse 6 einen wesentlichen Aspekt in Bezug auf den Schutz der Verbindung zwischen Druckgasflasche 5 und dem Anschlussstutzen 2 an der Unterseite des Druckminderers 10 und der Druckgasflasche insgesamt.

Der Druckminderer 10 ist das zentrale alle baulichen Komponenten tragende Bauteil der vorliegenden mobilen Regeleinheit 1, wobei die Führungshülse 6 über Befestigungsmittel 17 am Druckminderer unterseitig befestigt ist. Auf diesem Druckminderer 10 sind daher alle anderen Komponenten angeordnet und über im Druckminderer 10 geführte Kanäle miteinander verbunden.

Die über den Anschlussstutzen 2 mit dem mobilen Regeleinheit 1 verbundene Druckgasflasche 5 kann über einen integrierten Hochdruckmanometer 9 abgelesen werden. D.h., der noch vorhandene Druck in der Druckgasflasche 5 kann unmittelbar am Hochdruckmanometer 9 abgelesen werden, um zu beurteilen, für wie viele Arbeitszyklen der verbleibende Restdruck in der Druckgasflasche 5 noch geeignet ist. So kann an dieser Stelle abgelesen werden, wann voraussichtlich die Druckgasflasche gegen eine neue Druckgasflasche zu tauschen ist.

Dass in der Figur frontal dargestellte Display des zweiten Manometers 13 weist den Druckbereich zwischen 0 und 8 bar auf und dient der Ablesung auf der Arbeitsdruckseite, d.h., hier wird erkannt, welchen vorliegenden Hinterdruck dass zu befüllende Membranausdehnungsgefäß aufweist. Auf diese Weise kann festgestellt werden, wie viel Gas diesem Membranausdehnungsgefäß zuzuführen ist, um einen Sollwert von beispielsweise 2,6 bar im Membranausdehnungsgefäß wiederherzustellen.

Um dies zu bewirken wird zum einen an einem seitlich am Druckminderer 10 angeordneten Ausgangssicherheitsventil 4 ein Druckschlauch 12 angeschlossen. Es handelt sich um ein Ausgangssicherheitsventil 4 insofern, als nur bei einem angeschlossenen Druckschlauch 12 und somit einem anliegenden Hinterdruck an diesem Ausgangssicherheitsventil überhaupt Gas aus diesem Ausgangssicherheitsventil 4 dem Membranausdehnungsgefäß zugeführt werden kann. Ist kein Druckschlauch 12 unter Druck am Ausgangssicherheitsventil 4 angeschlossen, kann auch kein Gas ausströmen.

Ist nun der Druckschlauch 12 angeschlossen und mit dem Membranausdehnungsgefäß verbunden, wird am zweiten Manometer 13 der Hinterdruck am Membranausdehnungsgefäß angezeigt und die Befüllung kann erforderlichenfalls erfolgen. Hierfür wird ein Einstellgriff 11 in Form eines Drehreglers im Uhrzeigersinn gedreht, wodurch Gas aus der Druckgasflasche 5 durch den Druckminderer 10 der Arbeitsdruckseite in einem Druck zugeführt wird, der abhängig ist von der am Drehregler vorgenommen Einstellung.

Es kommt daher mit zunehmendem Eindrehen des Einstellgriffs 11 als Drehregler zu einem Anstieg des Hintergrunddrucks im Membranausdehnungsgefäß ablesbar am Manometer 13, der so exakt auf den erforderlichen Hinterdruck einstellbar ist. Ist der Hinterdruck konstant erreicht, kann somit der Einstellgriff 11 wieder in eine Schließposition zurückgedreht werden und damit keine neuerliche Druckbeaufschlagung mehr erfolgen. Die Anzeige am Manometer 13 sollte nun die erforderliche Höhe des Hinterdrucks dauerhaft anzeigen.

Für Fälle, in denen dies nicht sofort erfolgt, beispielsweise bei einem zu starken Öffnung des Auslassventil 7 und somit einer zu hohen Druckbeaufschlagung des Membranausdehnungsgefäßes, kann dies auch noch nachträglich reguliert werden. Sollte beispielsweise der Druck im Membranausdehnungsgefäß durch ein zu weites Öffnen des Einstellgriffs einen Wert von beispielsweise 3,0 bar aufweisen, kann an einem integrierten Druckablassventil 3 Druck abgelassen werden um den Hinterdruck am Membranausdehnungsgefäß wieder korrekt einzustellen.

Es ist hierbei in einer vergrößerten Ausschnittausstellung in der Figur erkennbar, dass an der Unterseite am Druckminderer 10 eine Druckablassöffnung 14 erkennbar ist, die kommuniziert mit dem integrierten Druckablassventil 3, weshalb über den Druckschlauch 12 beim Öffnen des integrierten Druckablassventils 3 der Druck durch die Druckablassöffnung 14 entweichen kann. D.h., dieser entweichende Druck wird in den Raum der Führungshülse 6 abgeführt, wobei spezielle Gasaustrittsöffnungen 16 dargestellt sind, über die Gas, dass in die Führungshülse 6 in den Raum oberhalb der Druckgasflasche 5 entweicht, hier kontrolliert austreten kann.

Bei einer größeren Fehlfunktion beispielsweise des Einstellgriffs 11 oder auch des Auslassventils 7 an der Druckgasflasche 5 kann sich ein Überdruck als Hinterdruck aufbauen, der bei Überschreiten einer Grenze beispielsweise von 8 bar zusätzlich abgeblasen werden kann. Hierfür ist ein lediglich schematisch angedeutetes Abblasventil 15 ebenfalls unterseitig im Druckminderer 10 integriert, dass automatisch bei übersteigen eines problematischen Hinterdrucks von beispielsweise mehr als 8 bar öffnet und somit diesen problematischen Überdruck begrenzt. Dieses Abblasventil 15 liegt hinter dem Anschlussstutzen 2 in der vorliegenden beispielhaften Bauform und ist lediglich mit Strichpunkten als hinter dem Anschlussstutzen 2 liegend angedeutet.

### Bezugszeichenliste

| | |
|---|---|
| Mobile Regeleinheit | (1) |
| Anschlussstutzen | (2) |
| integriertes Druckablassventil | (3) |
| Ausgangssicherheitsventil | (4) |
| Druckgasflasche | (5) |
| Führungshülse | (6) |
| Auslassventil | (7) |
| oberer Druckgasflaschenabschnitt | (8) |
| Hochdruckmanometer | (9) |
| Druckminderer | (10) |
| Einstellgriff | (11) |
| Druckschlauch | (12) |
| Manometer | (13) |
| Druckablassöffnung | (14) |
| Abblasventil | (15) |
| Gasaustrittsöffnungen | (16) |
| Befestigungselemente | (17) |

## Patentansprüche

1. Mobile Regeleinheit (1) für Membranausdehnungsgefäße (MAG) zur Aufnahme einer Druckgasflasche (5) mit einem Inhalt von 0,5 1 bis 1,0 1 und einem Fülldruck von ca. 150 - 200 bar,
**gekennzeichnet durch**
- ein tragendes bauliches Element eines Druckminderers (10) zur Reduzierung des Arbeitsdrucks auf ca. 1 - 8 bar
- wobei ein an der Unterseite des Druckminderers (10) angesetzter Anschlussstutzen (2) zur Aufnahme eines kopfseitigen Auslassventil (7) der Druckgasflasche (5) geeignet ausgebildet ist,
- eine schlagfesten Führungshülse (6), die fest an dem Druckminderer (10) unterseitig montiert ist
- und den Anschlussstutzen (2) und einen oberer Druckgasflaschenabschnitt (8) mit dem kopfseitiges Auslassventil (7) vollständig umschliessend und die Druckgasflasche (5) führend ausgebildet ist,
- wobei der Anschlussstutzen (2) einen integrierten Betätiger für das flaschenseitige selbstschließende Auslassventil (7) aufweist,
- zu dessen Betätigung oberseitig auf dem Druckminderer (10) ein Einstellgriff (11) für den Hinterdruck als stufenlos betätigbares Handrad ausgebildet aufgesetzt ist,
- ein selbstschließendes, das Ausströmen von Gas aus der Druckgasflasche (5) bei anliegendem Hinterdruck erlaubendes Ausgangssicherheitsventil (4) am Druckminderer (10) angeordnet ist zum Anschluss eines Druckschlauchs (12) auf der Arbeitsdruck-Seite,
- zumindest zwei seitlich am Druckminderer (10) abgewinkelt angeordnete Manometer (9, 13) ausgebildet als ein erster Hochdruckmanometer (9) zur Anzeige des Gasvordrucks in der Druckgasflasche (5) als Flaschendruckanzeige sowie ein zweiter Manometer (13) zur Anzeige des bei Anschluss des Druckschlauchs (12) angezeigten Hinterdrucks im Membranausdehnungsgefäß,
- sowie ein im Druckminderer (10) integriertes Druckablassventil (3), dass zur Druckentlastung des Membranausdehnungsgefäßes über den Druckschlauch (12) auf einen definierten Hinterdruck geeignet mit einer Druckablassöffnung (14) im Druckminderer (10) verbunden ausgebildet ist.

2. Mobile Regeleinheit (1) für Membranausdehnungsgefäße (MAG) nach Anspruch 1,
**dadurch gekennzeichnet, dass**
die Führungshülse (6) zylindrisch ausgebildet an den Durchmesser der Druckgasflasche (5) angepasst ist zur Führung und Sicherung der Druckgasflasche (5) an der mobilen Regeleinheit (1) sowie zur Führung des kopfseitigen Auslassventils (7) der Druckgasflasche (5) in den Anschlussstutzen (2).

3. Mobile Regeleinheit (1) für Membranausdehnungsgefäße (MAG) nach Anspruch 1 oder 2,
**dadurch gekennzeichnet, dass**
ein Abblasventil (15) im Druckminderer (10) integriert angeordnet ist, das durch einen im Druckminderer (10) verlaufenden Kanal mit dem Arbeitsdruck über den Druckschlauch (12) beaufschlagt ist und zur Druckentlastung öffnend bei Überschreiten eines arbeitsdruckseitig definierten Grenzdrucks ausgebildet ist.

4. Mobile Regeleinheit (1) für Membranausdehnungsgefäße (MAG) nach Anspruch 3,
**dadurch gekennzeichnet, dass**
eine Abblasaustrittsöffnung des Abblasventils (15) sowie die Druckablassöffnung (14) des Druckablassventils (3) im Druckminderer (10) unterseitig angeordnet in die Führungshülse (6) ausgerichtet sind.

5. Mobile Regeleinheit (1) für Membranausdehnungsgefäße (MAG) nach Anspruch 4,
**dadurch gekennzeichnet, dass**
die Führungshülse (6) zumindest einen, insbesondere aber mehrere Gasaustrittsöffnungen (16) aufweist, die zum Austritt des Druckgases aus dem Abblasventil (15) und/oder dem Druckablassventil (3) aus der Führungshülse (6) geeignet angeordnet und ausgebildet sind.

6. Mobile Regeleinheit (1) für Membranausdehnungsgefäße (MAG) nach einem der vorangegangenen Ansprüche 3 bis 5,
**dadurch gekennzeichnet, dass**
das Abblaseventil (15) bei einem Überdruck auf der Arbeitsdruckseite größer etwa 8 bis 10 bar den Überdruck unterhalb eines definierten Schwellenwertes haltend je nach Höhe des Überdrucks öffnend ausgebildet ist.

7. Mobile Regeleinheit (1) für Membranausdehnungsgefäße (MAG) nach einem der vorangegangenen Ansprüche,
**dadurch gekennzeichnet, dass**
der Anschlussstutzen (2) aufgrund der Führung und Sicherung der Druckgasflasche (5) durch die Führungshülse (6) verkürzt ausgebildet ist.

8. Mobile Regeleinheit (1) für Membranausdehnungsgefäße (MAG) nach einem der vorangegangenen Ansprüche,
**dadurch gekennzeichnet, dass**
der Einstellgriff (11) stufenlos über den Druckminderer (10) Gas aus der Druckgasflasche (5) dem Membranausdehnungsgefäße (MAG) über den Druckschlauch (12) zuführend ausgebildet ist unter Kontrolle des erreichten Hinterdrucks im Membranausdehnungsgefäße (MAG) über den zweiten Manometer (13).

9. Mobile Regeleinheit (1) für Membranausdehnungsgefäße (MAG) nach einem der vorangegangenen Ansprüche,
**dadurch gekennzeichnet, dass**
das im Druckminderer (10) integrierte Druckablassventil (3) als stufenloser Drehregler ausgebildet ist.

10. Mobile Regeleinheit (1) für Membranausdehnungsgefäße (MAG) nach einem der vorangegangenen Ansprüche,
**dadurch gekennzeichnet, dass**
- der Druckschlauch (12) als zylindrischer Spiralschlauch langenflexibel ausgebildet ist,
- wobei der Durchmesser wie auch die Höhe der zylindrischen Wicklung so bemessen ist, dass der Druckschlauch (12) in der Führungshülse (6) ohne Gasflasche (5) zum Transport aufgenommen werden kann.
